# EUROPÄISCHE PATENTSCHRIFT

(11) **EP 0 256 354 B1**
(45) Veröffentlichungstag und Bekanntmachung des Hinweises auf die Patenterteilung: **11.09.1991**
(21) Anmeldenummer: 87110749.6
(22) Anmeldetag: 24.07.1987
(51) Int. Cl.: C11D 3/43, C11D 1/825, C11D 3/20, C11D 1/66, D06L 1/04, B01F 17/38

(54) **Reinigungsmittel**
Cleaning agent
Agent de nettoyage

(30) Priorität: 02.08.1986 DE 3626224
(43) Veröffentlichungstag der Anmeldung: 24.02.1988
(73) Patentinhaber: Henkel Kommanditgesellschaft auf Aktien, 40191 Düsseldorf (DE)
(72) Erfinder: Wilsberg, Heinz-Manfred, D-5000 Köln 60 (DE); Puchta, Rolf, Dr., D-5657 Haan (DE)

(56) Entgegenhaltungen:
- DE-A- 1 792 066
- DE-A- 2 358 822
- US-A- 2 867 585

## Beschreibung

Die Erfindung betrifft Reinigungsmittel, die insbesondere als Wäschevorbehandlungs- und Detachurmittel geeignet sind und keine Halogenkohlenwasserstoffe enthalten.

Massive lokale Verschmutzungen lassen sich nicht immer durch Waschen in einer Waschmaschine in zufriedenstellendem Maße aus Textilien auswaschen. Der Grund liegt insbesondere darin, daß immer mehr pflegeleichte waschbare Textilien auf den Markt gekommen sind, die zur Erhaltung ihrer Eigenschaften nur bei niedrigen Waschtemperaturen, wie z.B. 60°C oder nur 30°C, gewaschen werden dürfen. Mit zu den problematischsten Flecken im Haushalt gehören gerade bei niedrigen Waschtemperaturen Verschmutzungen wie Öl, insbesondere benutztes Motorenöl, Pigmentschmutz und Gemische davon. In manchen Fällen ist es daher erforderlich, besonders stark verschmutzte Stellen der Textilien mit einem Reinigungsmittel vor dem Waschen vorzubehandeln. Bei bekannten, markgängigen Wäschevorbehandlungsmitteln beruht die Wirkung im wesentlichen auf einem hohen Gehalt an Halogenkohlenwasserstoffen (HKW), wie etwa Methylenchlorid oder Perchlorethylen oder Fluorkohlenwasserstoffen. HKW müssen aber ihrer Auswirkungen auf die Umwelt durch umweltverträgliche Rohstoffe ersetzt werden.

Bekannte Fleckenbehandlungsmittel entsprechen wegen ihres Gehalts an biologisch nicht abbaufähigen Alkylphenolethoxylaten und ihres verhältnismäßig hohen Gehalts an Chlorkohlenwasserstoffen nicht den gestellten Anforderungen.

Aus der deutschen Patentschrift 1 792 066 sind flüssige, Wasser sowie organische Lösungsmittel enthaltende Reinigungsmittel bekannt. Als Tenside dienen Mischungen verschiedener nichtionischer Alkoholalkoxylate, deren Hauptbestandteil ein biologisch nicht genügend abbaufähiges Ethylenoxid/Propylenoxid-Blockpolymerisat ist. Aufgrund ihres Wassergehaltes eignen sich die Mittel nicht zum Abfüllen in korrosionsanfälligen, innen nicht lackierten Sprühdosen. Gegenüber manchen Verschmutzungen sind sie außerdem weitgehend wirkungslos.

Aus der europäischen Patentschrift 0 026 422 sind zum Aufsprühen vorgesehene, Treibmittel enthaltende Reinigungsmittel bekannt, die neben unterschiedlich hoch ethoxylierten Alkoholen und Kohlenwasserstoffgemischen Chlorkohlenwasserstoffe enthalten. Manche andere bekannte Produkte sind auf Grund ihrer Zusammensetzung brennbar.

Aufgabe der vorliegenden Erfindung ist es daher, ein Reinigungsmittel zur Verfügung zu stellen, das einerseits keine HKW enthält und zudem nicht als brennbar gilt. Weitere Anforderungen, die an ein derartiges Produkt gestellt werden, sind:
- die eingesetzten Tenside müssen ausreichend biologisch abbaubar sein;
- das Produkt muß gut ausspülbar sein;
- das Produkt muß gut parfümierbar sein.

Es wurde nun überraschend gefunden, daß Reinigungsmittel, die bestimmte Fettsäureester in Kombination mit bestimmten nichtionischen Tensiden, einwertigem Alkohol, Wasser und Fettamin-Ethoxylat enthalten, die geforderten Voraussetzungen erfüllen.

Bei dem erfindungsgemäßen Reinigungsmittel handelt es sich um ein halogenkohlenwasserstofffreies Reinigungsmittel zur Vorbehandlung stark verschmutzter Textilien auf Basis von Anlagerungsprodukten von Ethylenoxid an Fettalkohol und/oder Oxoalkohol sowie Fettsäureester sowie gegebenenfalls Kohlenwasserstoffen, das dadurch gekennzeichnet ist, daß es
a) 2 bis 40 Gew.-% wenigstens eines Fettalkohols und/oder Oxoalkohols mit 10 bis 20 C-Atomen und 1 bis 10 Mol Ethylenoxid,
b) 10 bis 90 Gew.-% wenigstens eines Fettsäureesters, ausgewählt aus der aus Isopropylmyristat, Isopropylpalmitat, Isopropylstearat, Oleyloleat, Hexyllaurat, Di-n-Butyladipat, Capryl- oder Caprinsäureester von gesättigten Fettalkoholen mit 12 bis 18 C-Atomen, Ester von verzweigtkettigen Fettsäuren mit 8 bis 12 C-Atomen mit Fettalkoholen mit 14 bis 20 C-Atomen, Decyloleat, Isooctylstearat, Glycerintrioleat und i-Butyloleat bestehenden Gruppe, wobei der Fettsäureester bis zu 90 Gew.-% durch aliphatische, geradkettige und/oder verzweigtkettige flüssige Kohlenwasserstoff oder Kohlenwasserstoffgemische mit 6 bis 40 C-Atomen ersetzt sein kann,
c) 1 bis 50 Gew.-% eines einwertigen Alkohols mit 1 bis 4 C-Atomen,
d) 0,1 bis 50 Gew.-% Wasser,
e) 3 bis 7 Gew.-% Fettamin mit 10 bis 20 C-Atomen und mit 1 bis 4 Mol Ethylenoxid enthält, mit der weiteren Maßgabe, daß das Reinigungsmittel frei ist von Salzen sulfatierter Ethylenoxidanlagerungsprodukte an Fettalkohle mit aliphatischen Aminen und Alkanolaminen, von Alkanolamiden und von schwefelsauren und/oder salzsauren Salzen aliphatischer Amine und Alkanolamine.

Als ethoxylierte Fettalkohole kommen von synthetischen oder insbesondere natürlichen Alkoholen bzw. Alkoholgemischen abgeleitete Verbindungen in Frage. Dabei können sowohl gesättigte als auch ungesättigte Fettalkohole als Ausgangsmaterial dienen. Oxoalkohole sind synthetisch hergestellte Alkohole mit unterschiedlich hohen Anteilen an 2-methylverzweigten Alkoholen. In manchen Fällen kann es zur Optimierung von Eigenschaften der erfindungsgemäßen Reinigungsmittel zweckmäßig sein, Kombinationen von Fettalkohol- und/oder Oxoalkohol-Ethoxylaten einzusetzen, die eine unterschiedliche Anzahl von Kohlenstoffatomen in der Fettalkohol-Komponente und/oder unterschiedlich hohe Ethoxylierungsgrade haben. Durch die Auswahl der Komponenten lassen sich Reinigungsmittel mit unterschiedlich ausgeprägten Leistungsschwerpunkten und Eigenschaftsmerkmalen herstellen.

Besonders wertvolle Eigenschaften haben Produkte, die neben den beiden obligatoreischen Bestandteilen 3 bis 15 Gew.-% eines einwertigen Alkohols mit 1 bis 4 Kohlenstoffatomen und 0,5 bis 40 Gew.-% Wasser enthalten.

Setzt man, wie bereits erwähnt, Gemische verschiedener Alkohol-Ethoxylate ein, sind Kombinationen von 2 bis 30 Gew.-% Alkohol-Ethoxylat mit 5 bis 10 Mol Ethylenoxid und 2 bis 10 Gew.-% Alkohol-Ethoxylat mit 1 bis 4 Mol Ethylenoxid im Hinblick auf ein ausgeglichen hohes Leistungsniveau besonders interessant. Dabei kann der niedrig ethoxylierte Alkohol auch ganz oder teilweise durch ein Fettamin mit 10 bis 20 Kohlenstoffatomen und 1 bis 4 Mol Ethylenoxid ersetzt werden.

Der Fettsäureester oder das Fettsäureester-Gemisch kann bis zu 90 % seines Gewichts durch aliphatische, geradkettige und/oder verzweigte flüssige Kohlenwasserstoffe mit 6 bis 40 C-Atomen oder deren Gemische ersetzt werden. Auch durch eine derartige Maßnahme ist eine optimale Anpassung des erfindungsgemäßen Reinigungsmittels an die gewünschte Eigenschaftskombination möglich.

Von den in Frage kommenden einwertigen Alkoholen, die Bestandteil des erfindungsgemäßen Reinigungsmittels sein können, sind Ethylalkohol und/oder Isopropylalkohol besonders bevorzugt. Der Gehalt an Alkohol und an flüssigen Kohlenwasserstoffen hat Einfluß auf die Konsistenz, die Brennbarkeit und die Reinigungsleistung. Je nach dem Anforderungsprofil enthalten besonders bevorzugte Reinigungsmittel einen mehr oder weniger großen Anteil der genannten Komponenten.

Im allgemeinen enthalten Reinigungsmittel mit besonders ausgewogenen Eigenschaften hinsichltich ihrer Reinigungswirkung sowohl gegenüber Pigmentverschmutzungen als auch gegenüber öl- oder fettartigen Verschmutzungen auf unterschiedlichen Gewebearten 5 bis 20 Gew.-% Fettalkohole und/oder Oxoalkohol mit 10 bis 20 C-Atomen, an den 5 bis 10 Mol Ethylenoxid angelagert sind. In manchen Fällen enthalten besonders wirksame Reinigungsmittel sowohl höher als auch niedriger ethoxylierte Alkohole der o.g. Art und Menge. Den Mitteln können außerdem Duftstoffe zugesetzt werden.

Je nach der Konsistenz, die über die genannten Bestandteile in weiten Grenzen variierbar ist, läßt sich das erfindungsgemäße Mittel durch Versprühen mit oder ohne Treibgas, wie z.B. Kohlendioxid oder Butan bzw. Propan, auf die verschmutzten Textilien oder durch Auftragen in flüssiger oder pastöser oder gelartiger Form applizieren. Die Verwendung des genannten Reinigungsmittels in den genannten Applikationsformen zur Vorbehandlung stark verschmutzter Textilien ist daher ein weiterer Gegenstand der vorliegenden Erfindung.

### Beispiele

Die folgenden Ausführungsbeispiele beschreiben die Wirkungsweise unterschiedlich zusammengesetzter erfindungsgemäßer Reinigungsmittel. In den folgenden Beispielen steht "EO" für angelagertes Ethylenoxid. Die Prozentangaben bedeuten Gewichtsprozent.

An weißen PES/BW 50:50 Gewebestücken wurden Waschversuche durchgeführt. Als Waschmittel wurde ein marktgängiges Produkt in einer Konzentration von 16,1 g/l bei einer Temperatur von 60°C verwendet.

Die Anschmutzungen erfolgten durch
(1) Olivenöl mit Sudanrot,
(2) gebrauchtes Motorenöl,
(3) Pigment-Schmutz-Dispersion.

Das Gewebe wurde auf einen Filterbogen gelegt und drei Tropfen einer Anschmutzung aufgetragen. Nach einer Einwirkungszeit von 30 sec wurde das Gewebe in ein Schraubdeckelglas gegeben.

2 g eines der weiter unten beschriebenen Reinigungsmittel wurden auf das Läppchen getropft und 5 min einwirken gelassen. Dann wurden 75 ml Waschmittellösung dazugegeben und 10mal geschüttelt. Anschließend wurde das Läppchen herausgenommen, in 500 ml Stadtwasser ausgespült (10mal umrühren) und auf einem Filterbogen getrocknet.

Die Auswertung erfolgte durch visuelle Beurteilung der Fleckenentfernung im Vergleich zu einem nicht mit Reinigungsmittel vorbehandelten Läppchen.

### Beispiel 1

Es wurden Reinigungsmittel der folgenden allgemeinen Zusammensetzung hergestellt:
7,5 % C_{14/15}-Oxoalkohol + 7 EO
5 % C_{18/13}-Kokosamin + 2 EO
30 % Ethanol, wasserfrei und
57,5 % Fettsäureester.

In den Ausführungsbeispielen wurde als Fettsäureester verwendet:
(a) Decyloleat,
(b) Ester von Isononansäure mit Fettalkoholen mit 14 bis 20 C-Atomen,
(c) Isopropylmyristat,
(d) Isopropylstearat.

### Vergleichsbeispiel 1

Als Fettsäureester gemäß der Rezeptur des Beispiels 1 wurde
(a) Polyolfettsäureester und
(b) Glycerin-monooleat

verwendet.

Die Rezepturen der Vergleichsbeispiele zeigen deutlich schlechtere Reinigungswirkung als die der Beispiele 1 (a) bis (d).

### Beispiel 2

Rezepturen wie in Beispielen 1 (a) bis (d) unter Verwendung von
40 % Ethanol, wasserfrei und
47,5 % Fettsäureester.

### Vergleichsbeispiel 2

Rezeptur wie in Beispiel 2 unter Verwendung der Fettsäureester gemäß Vergleichsbeispiel 1.

Die Ergebnisse der Waschtests entsprechen denen des Beispiels 1 und des Vergleichsbeispiels 1.

### Beispiel 3

Rezepturen wie in Beispielen 1 (a) bis (d) unter Verwendung von
37,5 % Ethanol, wasserfrei, und
50 % Fettsäureester.

Auch mit diesen Reinigungsmitteln wurden gegenüber entsprechend zusammengesetzten Vergleichsprodukten bessere Ergebnisse erhalten.

### Beispiel 4

Es wurden Reinigungsmittel der folgenden Zusammensetzung hergestellt:
7,5 % C_{₁₄/₁₅}-Oxoalkohol + 7 EO
5 % C_{8/13}-Kokosamin + 2 EO
5 % Ethanol, 99,9%
32,5 % C_{12/14}-Isoparaffingemisch, Siedebereich 207 bis 251°C
48,7 % Fettsäureester
0,5 % Parfum und
0,8 % Wasser.

In den Ausführungsbeispielen wurde als Fettsäure verwendet:
(a) Isooctylstearat,
(b) Decyloleat,
(c) Ester aus Isononansäure und C₁₄-C₂₀-Fettalkoholen
(d) Laurinsäurehexylester und
(e) Isopropylmyristat.

### Beispiel 5

Es wurde eine Rezeptur gemäß Beispiel 4 unter Verwendung von
10 % Ethanol, 99,9 % und
27,5 Isoparaffingemisch, Siedebereich 207 bis 251°C hergestellt.

Die Reinigungsmittel der Beispiele 4 und 5 zeigten eine sehr gute Wirkung bei der Entfernung von Verschmutzungen aus gebrauchtem Motoröl.

### Beispiel 6

Es wurde ein Reinigungsmittel mit einer Rezeptur wie Beispiel 1(a) bis 1(d) unter Verwendung von
(a) 7,5 % C_{12/18}-Fettalkohol + 5 EO und
(b) 7,5 % eines Fettalkoholgemischs hergestellt.

### Beispiel 7

Es wurde ein Reinigungsmittel mit einer Rezeptur wie Beispiele 1(a) bis 1(d) unter Verwendung von
(a) 5 % Oleylcetylalkohol + 5 EO
(b) 5 % C_{12/14}-Alkohol + 3 EO
(c) C_{12/18}-Alkohol + 4 EO

hergestellt.

Die Reinigungsmittel mit den Zusammensetzungen nach den Beispielen 6 und 7 hatten eine ausgezeichnete Reinigungswirkung.

## Patentansprüche

1. Halogenkohlenwasserstofffreies Reinigungsmittel zur Vorbehandlung stark verschmutzter Textilien auf Basis von Anlagerungsprodukten von Ethylenoxid an Fettalkohol und/oder Oxoalkohol sowie Fettsäureester sowie gegebenenfalls Kohlenwasserstoffen, dadurch gekennzeichnet, daß es
a) 2 bis 40 Gew.-% wenigstens eines Fettalkohols und/oder Oxoalkohols mit 10 bis 20 C-Atomen und 1 bis 10 Mol Ethylenoxid,
b) 10 bis 90 Gew.-% wenigstens eines Fettsäureesters, ausgewählt aus der aus Isopropylmyristat, Isopropylpalmitat, Isopropylstearat, Oleyloleat, Hexyllaurat, Di-n-Butyladipat, Capryl- oder Caprinsäureester von gesättigten Fettalkoholen mit 12 bis 18 C-Atomen, Ester von verzweigtkettigen Fettsäuren mit 8 bis 12 C-Atomen mit Fettalkoholen mit 14 bis 20 C-Atomen, Decyloleat, Isooctylstearat, Glycerintrioleat und i-Butyloleat bestehenden Gruppe, wobei der Fettsäureester bis zu 90 Gew.-% durch aliphatische, geradkettige und/oder verzweigtkettige flüssige Kohlenwasserstoffe oder Kohlenwasserstoffgemische mit 6 bis 40 C-Atomen ersetzt sein kann,
c) 1 bis 50 Gew.-% eines einwertigen Alkohols mit 1 bis 4 C-Atomen,
d) 0,1 bis 50 Gew.-% Wasser,
e) 3 bis 7 Gew.-% Fettamin mit 10 bis 20 C-Atomen und mit 1 bis 4 Mol Ethylenoxid enthält, mit der weiteren Maßgabe, daß das Reinigungsmittel frei ist von Salzen sulfatierter Ethylenoxidanlagerungsprodukte an Fettalkohle mit aliphatischen Aminen und Alkanolaminen, von Alkanolamiden und von schwefelsauren und/oder salzsauren Salzen aliphatischer Amine und Alkanolamine.

2. Reinigungsmittel nach Anspruch 1, dadurch gekennzeichnet, daß es 3 bis 15 Gew.-% eines einwertigen Alkohols mit 1 bis 4 C-Atomen und 0,5 bis 40 Gew.-% Wasser enthält.

3. Reinigungsmittel nach einem der Ansprüche 1 oder 2, dadurch gekennzeichnet, daß es als Alkoholethoxylat eine Kombination aus
al) 2 bis 30 Gew.-% wenigstens eines Fettalkohls und/oder Oxoalkohols mit 10 bis 20 C-Atomen und mit 5 bis 10 Mol Ethylenoxid,
a2) 2 bis 10 Gew.-% wenigstens eines Fettalkohols und/oder Oxoalkohols und/oder eines Fettamins mit 10 bis 20 C-Atomen und 1 bis 4 Mol Ethylenoxid
enthält.

4. Reinigungsmittel nach einem der Ansprüche 1 bis 3, dadurch gekennzeichnet, daß der einwertige Alkohol Ethylalkohol und/oder Isopropylalkohol ist.

5. Reinigungsmittel nach einem der Ansprüche 1 bis 4, dadurch gekennzeichnet, daß es 5 bis 20 Gew.-% Fettalkohol und/oder Oxoalkohol mit 10 bis 20 C-Atomen und mit 5 bis 10 Mol Ethylenoxid enthält.

6. Reinigungsmittel nach einem der Ansprüche 1 bis 5, dadurch gekennzeichnet, daß es 3 bis 7 Gew.-% Fettalkohol und/oder Oxoalkohol mit 10 bis 20 C-Atomen und mit 1 bis 4 Mol Ethylenoxid enthält.

7. Verwendung eines Reinigungsmittels nach einem der Ansprüche 1 bis 6 in versprühbarer Form zur Vorbehandlung von stark verschmutzten Textilien.

8. Verwendung eines Reinigungsmittels nach einem der Ansprüche 1 bis 6 in flüssiger Form zur Vorbehandlung von stark verschmutzten Textilien.

9. Verwendung eines Reinigungsmittels nach einem der Ansprüche 1 bis 6 in Form einer Paste oder eines Gels zur Vorbehandlung von stark verschmutzten Textilien.

## Claims

1. A cleaning preparation free from halogenated hydrocarbons for the pretreatment of heavily soiled fabrics based on adducts of ethylene oxide with fatty alcohol and/or oxo alcohol and also fatty acid esters and, optionally, hydrocarbons, characterized in that it contains
a) 2 to 40% by weight of at least one C₁₀₋₂₀ fatty alcohol and/or oxo alcohol containing 1 to 10 mol ethylene oxide,
b) 10 to 90% by weight of at least one fatty acid ester selected from the group consisting of isopropyl myristate, isopropyl palmitate, isopropyl stearate, oleyl oleate, hexyl laurate, di-n-butyl adipate, caprylic or capric acid esters of saturated C₁₂₋₁₈ fatty alcohols, esters of branched-chain C₈₋₁₂ fatty acids with C₁₄₋₂₀ fatty alcohols, decyl oleate, isooctyl stearate, glycerol trioleate and i-butyl oleate, up to 90% by weight of the fatty acid esters being replaceable by aliphatic, linear and/or branched liquid c₆₋₄₀ hydrocarbons or hydrocarbon mixtures,
c) 1 to 50% by weight of a monohydric C₁₋₄ alcohol,
d) 0.1 to 50% by weight water,
e) 3 to 7% by weight c₁₀₋₂₀ fatty amine containing 1 to 4 mol ethylene oxide, with the further proviso that the cleaning preparation is free from salts of sulfated ethylene oxide/fatty alcohol adducts with aliphatic amines and alkanolamines, from alkanolamides and from sulfuric acid and/or hydrochloric acid salts of aliphatic amines and alkanolamines.

2. A cleaning preparation as claimed in claim 1, characterized in that it contains 3 to 15% by weight of a monohydric C₁₋₄ alcohol and 0.5 to 40% by weight water.

3. A cleaning preparation as claimed in claim 1 or 2, characterized in that it contains a combination of
al) 2 to 30% by weight of at least one C₁₀₋₂₀ fatty alcohol and/or oxo alcohol containing 5 to 10 mol ethylene oxide,
a2) 2 to 10% by weight of at least one c₁₀₋₂₀ fatty alcohol and/or oxo alcohol and/or fatty amine containing 1 to 4 mol ethylene oxide
as the alcohol ethoxylate.

4. A cleaning preparation as claimed in any of claims 1 to 3, characterized in that the monohydric alcohol is ethyl alcohol and/or isopropyl alcohol.

5. A cleaning preparation as claimed in any of claims 1 to 4, characterized in that it contains 5 to 20% by weight C₁₀₋₂₀ fatty alcohol and/or oxo alcohol containing 5 to 10 mol ethylene oxide.

6. A cleaning preparation as claimed in any of claims 1 to 5, characterized in that it contains 3 to 7% by weight C₁₀₋₂₀ fatty alcohol and/or oxo alcohol containing 1 to 4 mol ethylene oxide.

7. The use of the cleaning preparation claimed in any of claims 1 to 6 in sprayable form for the pretreatment of heavily soiled fabrics.

8. The use of the cleaning preparation claimed in any of claims 1 to 6 in liquid form for the pretreatment of heavily soiled fabrics.

9. The use of the cleaning preparation claimed in any of claims 1 to 6 in the form of a paste or gel for the pretreatment of heavily soiled fabrics.

## Revendications

1. Agent de nettoyage dépourvu d'hydrocarbure halogéné, pour le traitement préalable d'articles textiles fortement salis à base de produits de condensation de l'oxyde d'éthylène sur un alcool gras et/ou un oxoalcool ainsi qu'un ester d'acide gras ainsi qu'éventuellement des hydrocarbures caractérisé en ce qu'il renferme :
a) de 2 à 40 % en poids au moins d'un alcool gras et/ou d'un oxoalcool ayant de 10 à 20 atomes de C et de 1 à 10 mol d'oxyde d'éthylène,
b) de 10 à 90 % en poids au moins d'un ester d'acide gras choisi dans le groupe constitué du myristate d'isopropyle, du palmitate d'isopropyle, du stéarate d'isopropyle, d'oléate d'oleyle, du laurate d'hexyle, de l'adipate de di-n-butyle, d'ester d'acide caprylique ou caprique avec des alcools gras saturés ayant de 12 à 18 atomes de C, des esters d'acides gras à chaîne ramifiée ayant de 8 à 12 atomes de carbone, avec des alcools gras ayant de 14 à 20 atomes de carbone, de l'oléate de décyle, du stéarate d'isooctyle, du trioléate de glycéryle et de l'oléate d'isobutyle, pour lequel l'ester d'acide gras peut être remplacé jusqu'à 90 % en poids par un hydrocarbone liquide en chaîne droite et/ou en chaîne ramifiée, aliphatique ou par des mélanges d'hydrocarbures, ayant de 6 à 40 atomes de C,
c) de 1 à 50 % en poids d'alcool monovalent ayant de 1 à 4 atomes de carbone,
d) de 0,1 à 50 % en poids d'eau,
e) de 3 à 7 % en poids d'amine grasse ayant de 10 à 20 atomes de C et avec de 1 à 4 mol d'oxyde d'éthylène, avec la condition supplémentaire que l'agent de nettoyage est dépourvu de sel de produit d'addition d'oxyde d'éthylène sur un alcool gras, sulfaté avec une amine aliphatique et une alcanolamine, d'alcanolamides et de sels avec l'acide sulfurique et/ou l'acide chlorhydrique d'amines aliphatiques et d'alcanolamines.

2. Agent de nettoyage selon la revendication 1, caractérisé en ce qu'il renferme de 3 à 15 % en poids d'un alcool monovalent ayant de 1 à 4 atomes de carbone et de 0,5 à 40 % en poids d'eau.

3. Agent de nettoyage selon l'une des revendications 1 ou 2, caractérisé en ce que comme éthoxylate d'alcool, il renferme une combinaison à base de :
a1) 2 à 30 % en poids au moins d'un alcool gras et/ou d'un oxoalcool ayant de 10 à 20 atomes de carbone et de 5 à 10 mol d'oxyde d'éthylène,
a2) de 2 à 10 % en poids au moins d'un alcool gras et/ou d'un oxoalcool et/ou d'une amine grasse ayant de 10 à 20 atomes de carbone et de 1 à 4 mol d'oxyde d'éthylène.

4. Agent de nettoyage selon l'une des revendications 1 à 3, caractérisé en ce que l'alcool monovalent est de l'éthanol et/ou de l'isopropanol.

5. Agent de nettoyage selon l'une des revendications 1 à 4, caractérisé en ce qu'il renferme de 5 à 20 % en poids d'alcool gras et/ou d'oxoalcool ayant de 10 à 20 atomes de carbone et de 5 à 10 mol d'oxyde d'éthylène.

6. Agent de nettoyage selon l'une des revendications 1 à 5, caractérisé en ce qu'il renferme de 3 à 7 % en poids d'alcool gras et/ou ayant de 10 à 20 atomes de carbone et avec de 1 à 4 mol d'oxyde d'éthylène.

7. Utilisation d'un agent de nettoyage selon l'une des revendications 1 à 6 sous forme pulvérisable pour le traitement préalable d'articles textiles fortement salis.

8. Utilisation d'un agent de nettoyage selon l'une des revendications 1 à 6 sous forme liquide pour le traitement préalable d'articles textiles fortement salis.

9. Utilisation d'un agent de nettoyage selon l'une des revendications 1 à 6 sous la forme d'une pâte ou d'un gel pour le traitement préalable d'articles textiles fortement salis.
